# EUROPÄISCHE PATENTSCHRIFT

(11) **EP 2 126 252 B1**
(45) Veröffentlichungstag und Bekanntmachung des Hinweises auf die Patenterteilung: **05.01.2011**
(21) Anmeldenummer: 07818898.4
(22) Anmeldetag: 11.10.2007
(51) Int. Cl.: E04H 6/22

(54) **KRAFTWAGENABSTELL- UND PARKEINRICHTUNG**
MOTOR VEHICLE STORAGE AND PARKING DEVICE
SYSTÈME DE GARAGE ET DE STATIONNEMENT POUR VÉHICULES AUTOMOBILES

(30) Priorität: 11.10.2006 DE 102006048229
(43) Veröffentlichungstag der Anmeldung: 02.12.2009
(73) Patentinhaber: Reuss, Marcus, 96110 Schesslitz (DE)
(72) Erfinder: REUSS, Peter, 96117 Memmelsdorf (DE)
(74) Vertreter: Kruspig, Volkmar
(86) Internationale Anmeldenummer: PCT/EP2007/008827
(87) Internationale Veröffentlichungsnummer: WO 2008/043552

(56) Entgegenhaltungen:
- US-A- 2 745 561

## Beschreibung

Die Erfindung betrifft eine Kraftwagenabstell- und Parkeinrichtung mit einer Regalanordnung, welche eine Vielzahl von Boxen zur Aufnahme der Kraftwagen aufweist, wobei die Boxen über einen Vertikalförderer angefahren werden und bedienbar sind, weiterhin umfassend getrennte Ein- und Ausfahrräume für die Kraftwagen, wobei der Vertikalförderer über eine bodenseitige Öffnung Zugang zu den Ein- und Ausfahrräumen besitzt, gemäß Oberbegriff des Patentanspruchs 1 sowie ein Verfahren zum automatischen Betreiben einer derartigen Kraftwagenabstell- und Parkeinrichtung.

Das Dokument US 2745561 offenbart eine gattungsgemäße Kraftwagenabstell- und Parkeinrichtung. Die folgenden Merkmale des Anspruchs 1 sind aus diesem Dokument bekannt:
eine Kraftwagenabstell- und Parkeinrichtung mit einer Regalanordnung, welche eine Vielzahl von Boxen zur Aufnahme der Kraftwagen aufweist, wobei die Boxen über einen Vertikalförderer angefahren werden und bedienbar sind, weiterhin umfassend ein Ein- und Ausfahrraum für die Kraftwagen, wobei der Vertikalförderer über eine bodenseitige Öffnung jeweils Zugang zu den Ein- und Ausfahrräumen besitzt, wobei im Bereich der bodenseitigen Öffnung Mittel zum Verriegeln einer Transport- und Lagerpalette vorgesehen sind, und die bodenseitige Öffnung eine Teleskop-Verschiebe- und Hebeeinrichtung vorgesehen ist, welche ein Fach zur Aufnahme einer leeren Transport- und Lagerpalette besitzt, wobei diese Leerpalette in die bodenseitige Öffnung hineinbeweg- und entfernbar ist, der Vertikalförderer über Kopf eine mit einem Kraftwagen besetzte Palette vom Einfahrraum übernimmt und den Kraftwagen mit Palette in eine freie Box absetzt sowie eine mit einem Kraftwagen besetzte Palette zum Ausfahrraum überführt.

Aus der EP 1 177 357 B1 ist eine Garage für Personenkraftwagen mit einem Garagengehäuse sowie einer Stellplatte vorbekannt. Die vorbekannte Garage weist zwei nebeneinander angeordnete, aus der Einfahrtposition in eine Zwischenstation absenkbare, in der Zwischenstation seitlich auswärts verfahrbare Kammhälften auf, die durch Schlitzungen im Abstand voneinander getrennte Formteile umfassen. Weiterhin ist eine Ein- und Ausfahrtkabine und ein der jeweiligen Kabine zugeordneter Vertikalförderer mit einer Hubeinrichtung vorhanden. Als Hubeinrichtung wird ein Tragerechen genutzt, welcher vertikal und horizontal verfahrbar ist. Dieser Tragerechen als Hubeinrichtung wird durch die Schlitzungen geführt und kann mit einer Teillänge die vorerwähnten Kammhälften überragen, so dass der Personenkraftwagen aufnehmbar ist. Nach seitlicher Auswärtsbewegung der Kammhälften kann der Personenkraftwagen mittels des Vertikalförderers an eine mit einem kammförmigen Boden versehene Parkbox abgegeben oder aber auch einer solchen Parkbox entnommen werden.

Bei dieser bekannten Garage bilden die durch die Formteile realisierten Kammhälften die alleinigen Verschlusselemente für die vertikale Öffnung der Ein- und Ausfahrkabine. Diese Formteile sollen in der Lage sein, die vertikale Öffnung schnell freizugeben oder zu verschließen, um die Parkvorgänge in kürzerer Zeit durchführen zu können.

Nachteilig bei dieser bekannten Garagenanordnung ist der erforderliche Durchgriff des Tragerechens durch die Schlitzungen der Kammhälften. Außerdem besteht die Gefahr, dass anhaftende Verschmutzungen, auch in Form von Schnee und Eis in den Wintermonaten, in das Garageninnere gelangen, dort abtropfen und zu Verschmutzungen oder Beschädigungen bei in der Regalanordnung darunter befindlicher Kraftwagen führen.

Aus dem Vorgenannten ist es daher Aufgabe der Erfindung, eine weiterentwickelte Kraftwagenabstell- und Parkeinrichtung mit einer Regalanordnung, welche eine Vielzahl von Boxen zur Aufnahme von Kraftwagen aufweist, anzugeben, mit deren Hilfe die Zeit für die Aufnahme und Wiederzurverfügungstellung eines Kraftwagens verkürzbar ist und mit der es andererseits gelingt, an einem Kraftwagen anhaftende, insbesondere fluide Verschmutzungen, die sich beim Einlagern lösen oder lösen können, sicher aufzufangen, ohne dass es zu Beeinträchtigungen regalseitig darunter befindlicher Kraftwagen oder sonstiger Einrichtungen kommt.

Weiterhin ist es Aufgabe der Erfindung, ein Verfahren zu schaffen, mit dessen Hilfe ein zeitoptimaler automatischer Betrieb einer Kraftwagenabstell- und Parkeinrichtung erfolgen kann.

Die Lösung der Aufgabe der Erfindung erfolgt bezüglich der Kraftwagenabstell- und Parkeinrichtung mit der Lehre gemäß Merkmalskombination des Patentanspruchs 1.

Hinsichtlich des Verfahrens sei auf die Abfolge und Definition des Patentanspruchs 7 verwiesen.

Die Unteransprüche umfassen mindestens zweckmäßige Ausgestaltungen und Weiterbildungen der erfindungsgemäßen Grundidee.

Ausgehend von einer Kraftwagenabstell- und Parkeinrichtung mit einer Regalanordnung, welche eine Vielzahl von Boxen zur Aufnahme der Kraftwagen aufweist, wobei die Boxen über einen Vertikalförderer angefahren werden und bedienbar sind, weiterhin umfassend getrennte Ein- und Ausfahrräume für die Kraftwagen, wobei der Vertikalförderer über eine bodenseitige Öffnung Zugang zu den Ein- und Ausfahrräumen besitzt, sind erfindungsgemäß im Bereich der jeweiligen bodenseitigen Öffnung Mittel zum Verriegeln einer bodenseitig geschlossenen Transport- und Lagerpalette vorgesehen.

Diese Mitteln zum Verriegeln können z.B. als hydraulisch aus- und einfahrbare Bolzen realisiert werden.

Je bodenseitiger Öffnung ist eine Teleskop-Verschiebe- und Hebeeinrichtung vorgesehen, welche ein Fach zur Aufnahme einer leeren Transport- und Lagerpalette besitzt, wobei diese Leerpalette in die jeweilige bodenseitige Öffnung hineinbeweg- und entfernbar ist.

Diese Bewegung der Leerpalette erfolgt durch die konstruktive Lösung der Verschiebe- und Hebeeinrichtung, die in der Lage ist, die Palette zur bodenseitigen Öffnung horizontal zu verschieben und dort in vertikaler Richtung anzuheben oder abzusenken.

Der Vertikalförderer wiederum umfasst ein Fach zur Aufnahme einer leeren Transport- und Lagerpalette, wobei von diesem Fach die Lagerpalette auf die Teleskop-Verschiebe- und Hebeeinrichtung bzw. deren Aufnahmefach verbringbar ist.

Mindestens eine der Boxen weist einen zusätzlichen Raum zum Ablegen und Bereithalten einer weiteren Leerpalette auf, wobei die Leerpalette vom Vertikalförderer entnommen oder in diesen Boxenraum hineinbewegt werden kann. Zweckmäßigerweise ist zur Verkürzung der Bereitstellungszeit einer Leerpalette zum Aufnehmen eines Kraftfahrzeugs in jeder Box ein derartiger Raum zum Ablegen und Bereithalten einer weiteren Leerpalette ausgebildet.

Der Vertikalförderer ist in der Lage, über Kopf eine mit einem Kraftwagen besetzte Palette vom Einfahrraum zu übernehmen und den Kraftwagen mit Palette in eine freie Box abzusetzen. Ebenfalls ist der Vertikalförderer geeignet, eine mit einem Kraftwagen besetzte Palette zum Ausfahrraum zu überführen, wobei die entleerte Palette im Ausfahrraum von der TeleskopVerschiebe- und Hebeeinrichtung in deren Aufnahmefach übernommen wird, um bei einem nächsten Anfahrzyklus des Vertikalförderers in dessen Aufnahmefach überführt zu werden.

Wie bereits erwähnt, besitzen bevorzugt die Paletten eine geschlossene Bodenfläche mit Entwässerungsöffnung.

Beim Einfahren der jeweiligen Palette z.B. in das Aufnahmefach der Teleskop-Verschiebe- und Hebeeinrichtung kann diese Entwässerungsöffnung freigegeben werden, um eine Verbindung zu einem stationären Entwässerungsanschluss herzustellen. Hierdurch gelingt es, Schmelzwasser ohne Verschmutzung des Garagenraums oder Beeinträchtigung der parkenden Fahrzeuge aufzunehmen und der Kanalisation zu übergeben.

Die erwähnten Ein- und Ausfahrräume können innerhalb einer geschlossenen Kabine befindlich sein oder zumindest eine Wetterschutz-Überdachung besitzen.

Die Regalanordnung ist bevorzugt mitsamt ihres Vertikalförderers unterflur oder unterirdisch ausgebildet.

Am Vertikalförderer ist zum horizontalen Verschieben der mit einem Kraftwagen besetzten jeweiligen Palette eine Horizontalbewegungsanordnung vorhanden, die aus einem Schlitten mit Übergabestation bestehen kann.

Das Verfahren zum automatischen Betreiben einer Kraftwagenabstell- und Parkeinrichtung gemäß der voranstehenden Erläuterung läuft wie folgt ab.

Zunächst wird in den Bereich der bodenseitigen Öffnung des Einfahrraums eine Leerpalette mit Hilfe der Teleskop-Verschiebe- und Hebeeinrichtung eingebracht und anschließend verriegelt.

Nachdem der Einfahrraum freigegeben wurde, kann ein Kraftwagen auf die Palette bewegt werden.

Der Vertikalförderer steuert dann den Einfahrraum an und fährt unter die Palette, auf der sich der Kraftwagen befindet, wobei gleichzeitig eine mitgeführte Leerpalette in das Aufnahmefach der Teleskop-Verschiebe- und Hebeeinrichtung übergeben wird.

Nach Entriegeln setzt der Vertikalförderer die mit dem Kraftwagen besetzte Palette in eine Leerbox ab, während dessen die Teleskop-Verschiebe- und Hebeeinrichtung ihre Leerpalette in die freie bodenseitige Öffnung mit anschließender Verriegelung einsetzt, so dass der nächste Kraftwagen auf die Palette bewegbar ist.

Zur Abgabe eines Kraftwagens wird dieser mitsamt Palette vom Vertikalförderer über Kopf zur bodenseitigen Öffnung des Ausfahrraums bewegt und es erfolgt eine Verriegelung der Palette, wobei eine gegebenenfalls vorhandene Leerpalette aus dem Aufnahmefach der Teleskop-Verschiebe- und Hebeeinrichtung in das Aufnahmefach des Vertikalförderers übernommen wird. Der Vertikalförderer bewegt sich dann zu einem nächsten auszulagernden oder einzulagernden Kraftwagen.

Nach dem Ausfahren des Kraftwagens aus dem Ausfahrraum wird die nun leere Palette nach deren Entriegeln mittels der Teleskop-Verschiebe- und Hebeeinrichtung in deren Aufnahmefach übernommen.

Die Erfindung soll nachstehend anhand eines Ausführungsbeispiels sowie unter Zuhilfenahme von Figuren näher erläutert werden.

Hierbei zeigen:
- Fig. 1: eine Draufsicht auf einen Einfahr- und Ausfahrraum, wobei der Einfahrraum bereits eine verriegelte Palette zur Aufnahme eines Kraftwagens aufweist;
- Fig. 2: eine Darstellung ähnlich derjenigen nach Fig. 1, jedoch mit im Einfahrraum auf der Palette befindlichem Kraftwagen sowie einem auf einer Palette stehenden, im Ausfahrraum bereitgestellten, zur Abgabe fertigen Kraftwagen;
- Fig. 3 bis 5: eine Abfolge des Aufnehmens und Einlagerns eines Kraftwagens unter Nutzung der erfindungsgemäßen Kraftwagenabstell- und Parkeinrichtung;
- Fig. 6 bis 8: eine Darstellung des Ablaufs zum Bereitstellen (Ausparken) eines Kraftwagens mittels der erfindungsgemäßen Kraftwagenabstell- und Parkeinrichtung und

Die Draufsichten nach Fig. 1 und 2 zeigen jeweils einen Einfahrraum 1 und einen Ausfahrraum 2. Im Einfahrraum 1 gemäß Fig. 1 befindet sich bereits eine Palette 3, die mit Hilfe von Bolzen 4 verriegelt und zur Aufnahme eines Kraftwagens bereit ist. In diesem Zustand kann der Kraftwagen 5 auf die Palette 3 bewegt, d.h. eingefahren werden (siehe Fig. 2).

Im Zustand gemäß der Darstellung nach Fig. 1 ist der Ausfahrraum 2 offen. In der Darstellung nach Fig. 2 hat der Vertikalförderer eine Palette 3 mit Kraftwagen 5 in diese bodenseitige Öffnung bewegt und es erfolgt der Verriegelungsschritt mittels der Bolzen 4. Damit ist dieser Kraftwagen 5 zur Ausfahrt bereit.

Aus den Fig. 3 bis 8 ist erkennbar, dass die Kraftwagenabstell- und Parkeinrichtung quasi im Sinne eines Hochregals ausgeführt ist. Dieses Hochregal kann innerhalb eines oberirdischen Parkhauses, aber auch unterirdisch realisiert werden.

Eine Vielzahl von Boxen 6, die beidseitig eines Fahr- und Bewegungswegs 7 für den Vertikalförderer 8 vorgesehen sind, nehmen die zu parkierenden Kraftwagen auf.

In einem Bereich jeweils unterhalb und seitlich einer bodenseitigen Öffnung 9 ist eine Teleskop-Verschiebe- und Hebeeinrichtung 10 befindlich. Diese Hebeeinrichtung 10 besitzt ein Aufnahmefach 11 für eine Leerpalette (siehe Fig. 3, untere Darstellung).

Die Leerpalette kann aus dem Aufnahmefach 11 entnommen und mit Hilfe der Teleskop-Verschiebe- und Hebeeinrichtung 10 zur bodenseitigen Öffnung 9 bewegt und dort mit Hilfe der Bolzen 4 verriegelt werden.

In diesem Zustand, d.h. der verriegelten Palette 3, kann der Kraftwagen 5 im Einfahrraum 1 auf die Palette fahren.

Zum Bewegen des Kraftwagens 5 in eine freie Box 6 wird nun der Vertikalförderer 8 aktiv. Dieser fährt unter die Palette 3 mit Pkw 5 und schiebt gleichzeitig eine mitgeführte Leerpalette 12 aus seinem Aufnahmefach in das freie Aufnahmefach 11 der Teleskop-Verschiebe- und Hebeeinrichtung 10, so dass für den nächsten Einfahrzyklus eine Leerpalette zur Verfügung steht.

Nach dem Entriegeln durch Freigabe der Bolzen 4 wird die mit dem Kraftwagen besetzte Palette 3 über Kopf vom Vertikalförderer 8 in die entsprechende nächste freie Box 6 bewegt. Wenn der Vertikalförderer 8 mit Palette 3 und Kraftwagen 5 den Bewegungsweg der Hebeeinrichtung 10 freigegeben hat, sorgt diese dafür, dass die Leerpalette 12 zur bodenseitigen Öffnung 9 bewegt und dort mit Hilfe der Bolzen 4 verriegelt wird. Somit kann ein weiteres Kraftfahrzeug in den Einfahrraum 1 hineinbewegt werden. Nachdem die Leerpalette 12 verriegelt wurde, bewegt sich die Teleskop-Verschiebe- und Hebeeinrichtung 10 in ihre Ausgangslage zurück und es ist der Fahrweg 7 für den Vertikalförderer 8 frei.

Hinsichtlich des Ausfahrvorgangs wird vom Vertikalförderer 8 das gewünschte Fahrzeug aus der entsprechenden Box 6 mitsamt der zugehörigen Palette 3 übernommen und über Kopf zur offenen bodenseitigen Öffnung 9 in den Ausfahrraum 2 hineinbewegt. Nach dem Positionieren der Palette 3 in die entsprechende Position werden die Bolzen 4 in ihre Verriegelungsposition überführt, so dass die entsprechende Palette gesichert ist. Gleichzeitig mit dem Ausfahren und dem Verriegeln der Bolzen 4 wird die Leerpalette 12 aus der Teleskop-Verschiebe- und Hebeeinrichtung 10 und dem dortigen Aufnahmefach entnommen und in ein Aufnahmefach des Vertikalförderers 8 überführt (siehe untere Darstellung nach Fig. 6).

Es steht nun der Kraftwagen 5 ausfahrbereit auf der gesicherten Palette 3.

Der Vertikalförderer 8 kann nun mit aufgenommener Leerpalette 12 zum nächsten auszulagernden Fahrzeug bewegt werden oder ist in der Lage, einen einzulagernden Kraftwagen aus dem Einfahrraum abzuholen.

Wenn der Kraftwagen 5 ausgefahren ist, wird die nun leere Palette 3 aus dem Ausfahrraum 2 in das Aufnahmefach 11 der Teleskop-Verschiebe- und Hebeeinrichtung 10 übernommen. Hierfür hebt sich die Einrichtung 10 unter die Leerpalette 12. Nach dem Entriegeln der Bolzen 4 senkt sich die Einrichtung 10 ab und die Leerpalette 12 gelangt in das Aufnahmefach 11 (siehe Abfolge der Darstellungen gemäß Fig. 8).
Nunmehr ist der Ausfahrraum 2 entleert und bereit für die Übernahme des nächsten Kraftwagens.

Wie aus den Fig. 3 bis 8 erkennbar ist, besitzen die jeweiligen Boxen 6 noch einen Freiraum 15. In diesen Freiraum 15 kann eine weitere leere bzw. Reservepalette 3 vom Vertikalförderer 8 hineinbewegt und von diesem entnommen werden.

Um eine gewisse Flüssigkeitsmenge, z.B. aufgrund vom Kraftfahrzeug mitgeführtem Schnee oder Eis aufzunehmen, weisen die Paletten bevorzugt eine umlaufende Bördelung oder Kragung auf, so dass ein Auffangraum entsteht. Diese Bördelung oder Kragung ist aufgrund der zur Verfügung stehenden relativ großen Palettenfläche nur mit einer geringen Höhe versehen, so dass keine merkbare Behinderung beim Befahren der Palette mit einem Kraftwagen vorliegt.

### Bezugszeichenliste

- 1: Einfahrraum
- 2: Ausfahrraum
- 3: Palette
- 4: Bolzen
- 5: Kraftwagen
- 6: Box
- 7: Fahrweg
- 8: Vertikalförderer
- 9: bodenseitige Öffnung
- 10: Teleskop-Verschiebe- und Hebeeinrichtung
- 11: Aufnahmefach
- 12: Leerpalette
- 13: Entwässerungsöffnung
- 14: stationärer Entwässerungsanschluss
- 15: Freiraum für weitere Leerpalette innerhalb einer Box

## Patentansprüche

1. Kraftwagenabstell- und Parkeinrichtung mit einer Regalanordnung, welche eine Vielzahl von Boxen zur Aufnahme der Kraftwagen aufweist, wobei die Boxen über einen Vertikalförderer angefahren werden und bedienbar sind, weiterhin umfassend getrennte Ein- und Ausfahrräume für die Kraftwagen, wobei der Vertikalförderer über eine bodenseitige Öffnung jeweils Zugang zu den Ein- und Ausfahrräumen besitzt, wobei
im Bereich der jeweiligen bodenseitigen Öffnung (9) Mittel (4) zum Verriegeln einer Transport- und Lagerpalette (3) vorgesehen sind,
je bodenseitiger Öffnung (9) eine Teleskop-Verschiebe- und Hebeeinrichtung (10) vorgesehen ist, welche ein Fach (11) zur Aufnahme einer leeren Transport- und Lagerpalette (12) besitzt, wobei diese Leerpalette (12) in die jeweilige bodenseitige Öffnung (9) hineinbeweg- und entfernbar ist,
der Vertikalförderer (8) ein Fach zur Aufnahme einer leeren Transport- und Lagerpalette (12) umfasst, wobei von diesem Fach die Leerpalette (12) auf die Teleskop-Verschiebe- und Hebeeinrichtung (10) verbringbar ist,
mindestens eine der Boxen (6) einen Raum (15) zum Ablegen und Bereithalten einer weiteren Leerpalette (12) aufweist, wobei die Leerpalette (12) vom Vertikalförderer (8) entnommen oder in den Raum (15) hineinbewegt werden kann,
der Vertikalförderer (8) über Kopf eine mit einem Kraftwagen (5) besetzte Palette (3) vom Einfahrraum (1) übernimmt und den Kraftwagen (5) mit Palette (3) in eine freie Box (6) absetzt sowie eine mit einem Kraftwagen (5) besetzte Palette (3) zum Ausfahrraum (2) überführt, wobei die entleerte Palette (12) im Ausfahrraum (2) von der Teleskop-Verschiebe- und Hebeeinrichtung (10) in deren Aufnahmefach (11) übernommen wird, um bei einem nächsten Anfahrzyklus des Vertikalförderers (8) in dessen Aufnahmefach überführt zu werden.

2. Einrichtung nach Anspruch 1,
**dadurch gekennzeichnet, dass**
die Paletten (3) eine geschlossene Bodenfläche mit Entwässerungsöffnung (13) aufweisen.

3. Einrichtung nach Anspruch 2,
**dadurch gekennzeichnet, dass**
beim Einfahren der jeweiligen Palette (3) in das Aufnahmefach (11) der Teleskop-Verschiebe- und Hebeeinrichtung (10) die Entwässerungsöffnung (13) freigegeben wird, um eine Verbindung zu einem stationären Entwässerungsanschluss (14) herzustellen.

4. Einrichtung nach einem der vorangegangenen Ansprüche,
**dadurch gekennzeichnet, dass**
die Ein- und Ausfahrräume (1; 2) innerhalb einer Kabine befindlich sind.

5. Einrichtung nach einem der vorangegangenen Ansprüche,
**dadurch gekennzeichnet, dass**
die Regalanordnung mit Vertikalförderer (8) unterflur oder unterirdisch ausgebildet ist.

6. Einrichtung nach einem der vorangegangenen Ansprüche,
**dadurch gekennzeichnet, dass**
der Vertikalförderer (8) eine Horizontal-Paletten-Verschiebeanordnung aufweist.

7. Verfahren zum automatischen Betreiben einer Kraftwagenabstell- und Parkeinrichtung nach einem der vorangegangenen Ansprüche,
**dadurch gekennzeichnet, dass**
im Bereich der bodenseitigen Öffnung des Einfahrraums eine Leerpalette mit Hilfe der Teleskop-Verschiebe- und Hebeeinrichtung eingebracht und anschließend verriegelt wird,
der Einfahrraum freigegeben und ein Kraftwagen auf die Palette bewegt wird, der Vertikalförderer den Einfahrraum ansteuert und unter die Palette mit Kraftwagen fährt, wobei gleichzeitig eine mitgeführte Leerpalette in das Aufnahmefach der Teleskop-Verschiebe- und Hebeeinrichtung übergeben wird, nach Entriegeln der Vertikalförderer die mit dem Kraftwagen besetzte Palette in eine Leerbox absetzt, währenddessen die Teleskop-Verschiebe- und Hebeeinrichtung ihre Leerpalette in die freie bodenseitige Öffnung mit anschließender Verriegelung einsetzt, so dass der nächste Kraftwagen auf die Palette bewegbar ist,
dass zur Abgabe eines Kraftwagen dieser mitsamt Palette vom Vertikalförderer über Kopf zur bodenseitigen Öffnung des Ausfahrraums bewegt wird und eine Verriegelung der Palette erfolgt, wobei eine gegebenenfalls vorhandene Leerpalette aus dem Aufnahmefach der Teleskop-Verschiebe- und Hebeeinrichtung in das Aufnahmefach des Vertikalförderers übernommen wird und der Vertikalförderer sich zu einem nächsten auszulagernden oder einzulagernden Kraftwagen bewegt,
nach Ausfahren des Kraftwagens aus dem Ausfahrraum die nun leere Palette nach deren Entriegeln mittels der Teleskop-Verschiebe- und Hebeeinrichtung in deren Aufnahmefach übernommen wird.

## Claims

1. A motor vehicle storage- and parking device with a shelf assembly comprising a plurality of boxes for receiving motor vehicles, wherein the boxes are approachable and serviceable through a vertical conveyor, further comprising separate entry- and exit spaces for motor vehicles, wherein the vertical conveyor respectively has access to the entry- and exit spaces through a respective base side opening,
wherein devices (4) for locking a transport- and storage pallet (3) are provided in the portion of the respective base side opening (9),
wherein a telescoping moving- and lifting device (10) is provided per base side opening (9), wherein the telescoping moving- and lifting device comprises a compartment (11) for receiving an empty transport- and storage pallet (12), wherein the empty pallet (12) is movable into the respective base side opening (9) and removable there from;
wherein the vertical conveyor (8) comprises a compartment for receiving an empty transport- and storage pallet (12), wherein the empty pallet (12) can be moved from this compartment to the telescoping moving- and lifting device (10), wherein at least one of the boxes (6) comprises a space (15) for placing and storing another empty pallet (12), wherein the empty pallet (12) is removable from the vertical conveyor (8) or movable into the space (15), wherein the vertical conveyor (8) takes over an overhead positioned pallet (3) from the entry space (1), wherein the pallet is occupied by a motor vehicle, and the vertical conveyor places the motor vehicle (5) with the pallet (3) into a vacant box (6), and moves a pallet (3) loaded with a motor vehicle (5) to the exit space (2), wherein the emptied pallet (12) is received in the exit cavity (2) through the telescoping moving- and lifting device (10) in its receiving compartment (11) in order to be moved into the receiving compartment of the vertical conveyor (8) for a new start cycle of the vertical conveyor (8).

2. The device according to claim 1, wherein the pallets (3) include a closed base surface with a drainage opening (13).

3. The device according to claim 2, wherein the drainage opening (13) is released when a respective pallet (3) is inserted into the receiver compartment (11) of the telescoping moving- and lifting device (10) in order to establish a connection to a stationary drainage connection (14).

4. The device according to one of the preceding claims, wherein the entry and exit spaces (1; 2) are disposed within a cabin.

5. The device according to one of the preceding claims, wherein the shelf assembly with the vertical conveyor (8) is configured below a building floor or underground.

6. The device according to one of the preceding claims, wherein the vertical conveyor (8) includes a horizontal pallet moving device.

7. A method for automatically operating a motor vehicle storage- and parking device according to one of the preceding claims,
wherein an empty pallet is inserted through a telescoping moving- and lifting device in a portion of a base side opening of an entry cavity and subsequently locked in place;
the entry space is released and a motor vehicle is moved onto the pallet, the vertical conveyor approaches the entry cavity and moves below the pallet with the motor vehicle, wherein a co-transported empty pallet is simultaneously transferred into the receiving compartment of the telescoping moving- and lifting device; the vertical conveyor places the pallet occupied by a motor vehicle into an empty box after unlocking, simultaneously, the telescoping moving- and lifting device inserts its empty pallet into the vacant base side opening and subsequently locks it, so that the next motor vehicle is movable onto the pallet;
wherein the motor vehicle with the pallet is moved by the vertical conveyor in an overhead position to a base side opening of the exit space for dispensing the motor vehicle and a locking of the pallet is performed, wherein a possibly provided empty pallet is taken over from the receiving compartment of the telescoping moving- and lifting device into the receiving compartment of the vertical conveyor and the vertical conveyor moves to another motor vehicle, which is to be removed from storage or placed into storage; and
wherein after removing the motor vehicle from the exit cavity, the empty pallet is taken over into the receiving compartment of the telescoping moving- and lifting device after unlocking the pallet.

## Revendications

1. Système de garage et de stationnement pour véhicules automobiles, comprenant un agencement à rayonnages, qui comprend une pluralité de boîtes pour recevoir les véhicules automobiles, lesdites boîtes pouvant être approchées et desservies par un convoyeur vertical, et qui comprend en outre des volumes séparés pour l'entrée et la sortie des véhicules automobiles, dans lequel le convoyeur vertical a accès aux volumes d'entrée et de sortie respectivement via une ouverture du côté du sol,
dans lequel
dans la région de l'ouverture respective (9) du côté du sol il est prévu des moyens (4) pour verrouiller une plaque de transport et de stockage (3),
pour chaque couverture du côté du sol (9) il est prévu un système de translation et de levage télescopique (10) qui possède une case (11) pour recevoir une palette de transport et de stockage (12) vide, ladite palette vide (12) pouvant être déplacée en entrant dans l'ouverture respective (9) du côté du sol et être enlevée de celle-ci,
le convoyeur vertical (8) comprend une case pour recevoir une palette de transport et de stockage (12) vide, et la palette vide (12) peut être amenée depuis cette case vers le système de translation et de levage télescopique (10),
l'une au moins des boîtes (6) comporte un volume (15) pour déposer et tenir prête une autre palette vide (12), la palette vide (12) pouvant être enlevée depuis le convoyeur vertical (8) ou être déplacée en entrant dans le volume (15),
le convoyeur vertical (8) reprend depuis le volume d'entrée (1) par le dessus une palette (3) occupée par un véhicule automobile (5) et dépose le véhicule automobile (5) avec la palette (3) dans une boîte libre (6) et transfère une palette (3) occupée par un véhicule automobile (5) vers le volume de sortie (2), et la palette vidée (12) est reprise dans le volume de sortie (2) par le système de translation et de levage télescopique (10) dans sa case de réception (11), afin d'être transférée lors d'un cycle d'approche suivant du convoyeur vertical (8) dans sa case de réception.

2. Système selon la revendication 1,
**caractérisé en ce que** les palettes (3) présentent une surface de sol fermée avec ouverture d'évacuation d'eau (13).

3. Système selon la revendication 2,
**caractérisé en ce que**, lors de l'introduction de la palette respective (3) dans la case de réception (11) du système de translation et de levage télescopique (10), l'ouverture d'évacuation d'eau (13) est libérée afin d'établir une liaison avec un raccord d'évacuation d'eau stationnaire (14).

4. Système selon l'une des revendications précédentes,
**caractérisé en ce que** les volumes d'entrée et de sortie (1 ; 2) se trouvent à l'intérieur d'une cabine.

5. Système selon l'une des revendications précédentes,
**caractérisé en ce que** l'agencement de rayonnages avec le convoyeur vertical (5) est réalisé en sous-sol ou en souterrain.

6. Système selon l'une des revendications précédentes,
**caractérisé en ce que** le convoyeur vertical (8) comprend un agencement de translation de palettes horizontal.

7. Procédé pour le fonctionnement automatique d'un système de garage et de stationnement de véhicules automobiles selon l'une des revendications précédentes,
**caractérisé en ce que**
une palette vide est introduite dans la région de l'ouverture du côté du sol du volume d'entrée à l'aide du système de translation et de levage télescopique et elle est ensuite verrouillée,
le volume d'entrée est libéré et un véhicule automobile est déplacé pour venir sur la palette,
le convoyeur vertical est approché du volume d'entrée et vient se placer sous la palette avec le véhicule automobile, et une palette vide entraînée conjointement est simultanément transmise dans la case de réception du système de translation et de levage télescopique,
après déverrouillage, le convoyeur vertical dépose la palette occupée avec le véhicule automobile dans une boîte vide, cependant que le système de translation et de levage télescopique met sa palette vide en place dans l'ouverture du côté du sol, avec verrouillage consécutif, de sorte que le véhicule automobile suivant est déplaçable pour venir sur la palette,
**en ce que** pour la sortie d'un véhicule automobile, celui-ci est déplacé conjointement avec la palette par le convoyeur vertical depuis le dessus jusqu'à l'ouverture du côté du sol du volume de sortie et un verrouillage de la palette a lieu, et une palette vide éventuellement présente est reprise hors de la case de réception du système de translation et de levage télescopique pour venir dans la case de réception du convoyeur vertical, et le convoyeur vertical se déplace jusqu'à un véhicule automobile suivant qu'il s'agit de faire sortir ou de faire entrer,
après sortie du véhicule automobile hors du volume de sortie, la palette désormais libre est reprise, après son déverrouillage, au moyen du système de translation et de levage télescopique dans sa case de réception.
